# EUROPÄISCHE PATENTSCHRIFT

(11) **EP 0 671 531 B1**
(45) Veröffentlichungstag und Bekanntmachung des Hinweises auf die Patenterteilung: **28.04.1999**
(21) Anmeldenummer: 95103215.0
(22) Anmeldetag: 07.03.1995
(51) Int. Cl.: E05D 5/06, E05D 7/10, E05D 7/12

(54) **Scharnier**
Hinge
Charnière

(30) Priorität: 10.03.1994 DE 9403989 U
(43) Veröffentlichungstag der Anmeldung: 13.09.1995
(73) Patentinhaber: Ramsauer, Dieter, D-42555 Velbert (DE)
(72) Erfinder: Ramsauer, Dieter, D-42555 Velbert (DE)
(74) Vertreter: Stratmann, Ernst, Dr.-Ing.

(56) Entgegenhaltungen:
- EP-A- 0 466 289
- WO-A-93/25790
- DE-A- 3 609 800
- DE-U- 9 104 240

## Beschreibung

Die Erfindung betrifft ein Scharnier, geeignet für ein auf einem Blechschrank, insbesondere Schaltschrank aufliegendes, eine Abkantung aufweisendes Türblatt, bestehend aus einem ersten, am Schrankgehäuse oder -rahmen mittels Schraubbolzen befestigten ersten Bock und einem am Türblatt befestigten zweiten Bock, wobei ein Lagerstift, der in in den Böcken vorgesehenen Bohrungen angeordnet ist, die Böcke zueinander stabilisiert, wobei das Türblatt im Bereich der Abkantung in der Höhe des Scharniers eine Ausklinkung besitzt, welche von dem am Schrankgehäuse oder -rahmen befestigten ersten Bock durchsetzt wird, wobei der am Schrankgestell oder -rahmen befestigte erste Bock im geschlossenen Zustand der Tür die Türblattabkantung umgreift, und wobei der die Ausklinkung des Türblatts durchsetzende Teil des am Schrankgehäuse oder -rahmen befestigten ersten Bockes eine kleinere axiale Erstreckung (b1) besitzt, als der daran anschließende, an der Türblattaußenfläche anliegende Teil, wobei der am Türblatt angeschraubte zweite Bock U-förmig ausgebildet ist und den am Schrankgestell oder -rahmen befestigten ersten Bock U-förmig umgreift.

Aus der EP 0 223 871 A1 des Anmelders ist ein Scharnier bekannt, geeignet für ein auf einem Blechschrank, insbesondere Schaltschrank aufliegendes, eine Abkantung aufweisendes Türblatt, bestehend aus einem ersten, am Schrankgehäuse oder -rahmen mittels Schraubbolzen befestigten Bock und einem am Türblatt befestigten zweiten Bock, wobei das Türblatt im Bereich der Abkantung in der Höhe des Scharniers eine Ausklinkung besitzt, welche von dem am Schrankgehäuse oder -rahmen befestigten ersten Bock durchsetzt wird.

Des weiteren zeigt auch die DE-GM 77 07 165 ein derartiges Scharnier, das im Zusammenhang mit einem Blechschrank, insbesondere Schaltschrank steht. Blechschränke der in den beiden Druckschriften beschriebenen Art besitzen eine außen auf das Schrankgehäuse aufgesetzte Tür aus Stahlblech, wozu das Schrankgehäuse einen die Rahmenöffnung umgebenden etwa parallel zum Türblatt verlaufenden Rahmenstreifen besitzt, an dem die Scharnierböcke angeschraubt werden können. Die Schwenkachse des Scharniers liegt vor dem Rahmen oder sogar vor dem Türblatt, wodurch die Tür um mindestens 180° aufgeschwenkt werden kann. Um diese Schwenkachsenverlagerung vor das Türblatt vornehmen zu können, reicht der am Türrahmen befestigte Bock durch die Ausklinkung am Türblatt hinduch bis vor die Türblattvorderebene, wo der Bock von einem Scharnierbolzen derart durchsetzt ist, daß dieser vor der Türblattebene liegt. Bei dem in der Entgegenhaltung geschilderten Scharnier ist es erforderlich, einen verhältnismäßig tiefen Einschnitt vorzusehen, der bis in den Eckbereich der Abkantung und auch über diesen hinaus reicht. Dies führt in manchen Anwendungsfällen zu einer ungewünschten Schwächung des Türblatts.

Bei einer Weiterentwicklung gemäß der deutschen Gebrauchsmusterschrift G 91 04 240.2 wird ein Randsteg belassen, wodurch sich eine höhere Stabilität ergibt. Der Randsteg macht es aber erforderlich, den am Türrahmen befestigten Bock zwischen Türrahmen und Türblattkante hindurch und dann um die Abkantung des Türblattes herumzuführen. Das bedeutet, daß zwischen Türrahmen und Türblattkante ein Spalt verbleiben muß, der das Hindurchführen eines Teils des am Türrahmen befestigten Bockes ermöglicht. Die Größe des Spalts hängt von der Stärke dieses Teils des Türbockes ab und beträgt, wenn übliche Stabilität für den Bock gewünscht wird, etwa 4 bis 5 mm. Ein derartig breiter Spalt zwischen Türrahmen und Türblattkante ist bei vielen Anwendungsfällen nicht erwünscht oder gar unzulässig, beispielsweise ist bei Verwendung derartiger Schränke in Schaltanlagen es nicht zugelassen, daß größere Spalte als 1 mm bei geschlossener Tür verbleiben. Abgesehen davon, daß derartig große Spaltbreiten optisch ungünstig aussehen, verleiten sie auch dazu, durch Einführen von Drähten durch diese Spalte die Funktionsweise des Schaltschrankes selbst zu beeinträchtigen wie auch die manipulierende Person zu gefährden.

Dem Scharnier der eingangs genannten Art am nächsten kommt die EP 0 466 289 A1, welche die Merkmale des Oberbegriffs des Anspruchs 1 offenbart. In der EP 0 466 289 A1 wird eine Scharnieranordnung für die Tür eines Schaltschranks beschrieben, gemäß deren Fig. 2 ein Türblatt 2 dargestellt, auf dem ein Scharnierwinkel 50 ruht, wobei Zapfen 51 von Gabelarmen 52 in, Öffnungen 26 des Randschenkels 25 des Türblatts 2 hineinragen. Am Schrankgehäuse 1 ist ein Fußteil 46 eines Scharnierbockes 45 festgeschraubt. Die Darstellung läßt erkennen, daß der Randschenkel 25 des Türblatts eine Ausklinkung aufweist, durch die der am Türrahmen befestigte Bock hindurchreicht.

Das aus dieser Druckschrift bekannte Scharnier weist den Vorteil auf, daß es stabiler ist, als beispielsweise das aus der EP 0 223 871 bekannte Scharnier. Gegenüber der DE-GM 91 04 240.2 hat es außerdem den Vorteil, daß der Spalt zwischen Türrahmen und Türblattkante verkleinert ist.

Nachteilig ist jedoch noch, daß das Montieren und Lösen der beiden Scharnierteile voneinander (z. B. zur vereinfachten Demontage der Tür) ziemlich schwierig ist, dies deshalb, weil der Lagerstift nur mit Spezialwerkzeugen aus seiner die beiden Scharnierteile durchdringenden Stellung wieder entfernt werden kann.

Aufgabe der Erfindung ist es, das aus der EP 0 466 289 A1 bekannte Scharnier dahingehend zu verbessern, daß im Bedarfsfall die beiden Scharnierteile ohne große Aufwendungen und ohne Spezialwerkzeug voneinander getrennt werden können. Dabei soll die Stabilisierung der Anordnung nicht leiden und Umstellbarkeit Rechts-Links weiterhin möglich sein.

Gelöst wird die Aufgabe der Erfindung dadurch, daß bei einem Scharnier der eingangs genannten Art der am Türblatt befestigte Bock aus zwei spiegelsymmetrischen Teilen besteht, und daß diese beiden Teile jeweils eine weitere Bohrung zur Aufnahme eines Fixierungsstiftes aufweisen, der die beiden Teile zueinander ausrichtet. Zwar ist aus der WO-93 25 790 bereits ein Türscharnier für Schalt- und Geräteschränke bekannt, bei dem ein türseitiges Scharnierteil und ein schrankseitiges Scharnierteil über einen Scharnierbolzen miteinander in Dreheingriff stehen, wobei wenigstens eines der beiden Scharnierteile zweiteilig ausgebildet ist. Damit soll ein schnelles und unkompliziertes Lösen und Zusammenfügen der Scharnierteile ermöglicht werden. Nachteilig ist hier jedoch, daß die Stabilität der Anordnung leidet und auch Verkantungsprobleme auftreten können, wenn die Montage ungenau erfolgt, was zu Schwergängigkeit des Scharniers führen kann.

Die erfindungsgemäße Anordnung vermeidet diese Nachteile dadurch, daß die beiden spiegelsymmetrischen Teile mittels einer Verstiftung zueinander ausgerichtet sind.

Auch der Vereinfachung der Montage dient gemäß Anspruch 2 das Merkmal, daß zur Festlegung des am Türblatt festzulegenden Bockes das Türblatt zwei schlüsselartige Durchbrüche aufweist, die mit ihren verengten Bereichen aufeinander zugerichtet sind, welche zu Befestigungsschrauben fluchten, die in Gewindebohrungen des Bockes einschraubbar sind.

Gemäß einer Weiterbildung der Erfindung kann der Abstand der voneinander weggerichteten Bereiche der schlüssellochartigen Durchbrüche zueinander einen Abstand aufweisen, der annähernd gleich oder geringfügig größer ist als die Länge des Axialbolzens.

Schließlich ist es günstig, wenn gemäß einer noch anderen Weiterbildung der Erfindung die Länge der Langlöcher abzüglich des Halbmessers des Befestigungsbolzens kleiner ist als die Breite des Schenkels des Bockes, zuzüglich des Halbmessers des Befestigungsbolzens.

Durch die Kombination der Merkmale des Anspruchs 1 wird zum einen eine vereinfachte Montage ermöglicht, insbesondere eine vereinfachte Trennung der beiden Scharnierteile, zum anderen wird eine hohe Stabilität erreicht und zudem durch die spiegelsymmetrische Anordnung der Teile des teilbaren Scharnierteils eine vereinfachte Lagerhaltung ermöglicht, zudem eine vereinfachte Umstellung des Türanschlags von rechts auf links.

Die Erfindung wird nachfolgend anhand von Ausführungsbeispielen näher erläutert, die in den Zeichnungen 11 und 17 dargestellt sind.
**Fig. 1**
   lediglich zu Erläuterungszwecken eine Querschnittsansicht durch eine Scharnieranordnung;
**Fig. 2**
   eine Draufsicht auf die Scharnieranordnung gemäß Fig. 1;
**Fig. 3**
   eine perspektivische Ansicht auf eine Türblattecke mit ausgeklinkten Bereichen;
**Fig. 4, 5, 6 und 7**
   verschiedene Ansichten des am Türrahmen befestigten Bockes gemäß der Anordnung von Fig. 1 und 2;
**Fig. 8, 9 und 10**
   drei verschiedene Ansichten des zugehörigen, am Türblatt mittels Klemmstift befestigbaren Bockes;
**Fig. 11**
   in einer Ansicht ähnlich der Fig. 1 eines Scharniers;
**Fig. 12**
   in einer ähnlichen Ansicht wie Fig. 2 eine Draufsicht auf dieses Scharnier gemäß Fig. 11;
**Fig. 13**
   in einer ähnlichen Ansicht wie Fig. 3 eine Darstellung des einen Endes des Türblatts mit entsprechenden Ausklinkungen;
**Fig. 14**
   einen gemäß Fig. 11, 12 am Türrahmen befestigbaren Bock in einer Ansicht von oben;
**Fig. 15**
   den Bock der Fig. 14 in einer Seitenansicht;
**Fig. 16**
   den gemäß Fig. 11 und 12 am Türblatt befestigbaren Bock in einer Ansicht von oben;
**Fig. 17**
   Bockteile gemäß Fig. 15 in Seitenansicht.

Die Figuren 1 bis 10 und die zu den Fig. 1 bis 10 gehörenden Beschreibungsteile dienen nur zu Erläuterungszwecken und gehören nicht zu der Erfindung.

Fig. 1 zeigt zu Erläuterungszwecken ein Scharnier 10, welches einen ersten, am Schrankgehäuse oder Schrankrahmen 14 mittels Schraubbolzen 13 befestigten ersten Bock 16 sowie einen am ersten Bock 16 angelenkten zweiten Bock 24 aufweist, welcher am Türblatt 12 mittels Klemmstifteinrichtungen 20 befestigt ist, wobei der zweite Bock 24 in eine im Abkantbereich 22 des Türblatts 12 angebrachte Ausklinkung 18, siehe Fig. 3, eingeschoben ist, wie auch die Fig. 2 erkennen läßt. Der zweite Bock 24 umschließt dabei die Ausklinkungskanten 26, 28, und die Klemmstifteinrichtung, die die Form eines Winkelstiftes besitzen mag, erstreckt sich über die Breite der Ausklinkung 18 hinaus bis in die von der Abkantung 22 gebildeten Eckbereiche 30 hinein und hält dadurch den zweiten Bock 24 in der Ausklinkung 18 fest. Der erste, am Schrankgehäuse befestigte Bock 16 besitzt, siehe insbesondere die Fig. 4, 5, 6 und 7, die Form eines U (siehe insbesondere Fig. 7), derart, daß er den ersten Bock 24, siehe die Fig. 8, 9 und 10, mit nur geringem Axialspiel umschließt, wobei ein Axialbolzen für das Scharnier 10 Bohrungen 36 in den beiden Gabelzinken 32, 34 des U-förmigen ersten Bockes 16 sowie den dazu ausgerichteten Durchbruch 39 des ersten Bockes 24 durchdringt. Die Schraube 13, die in den Figuren nicht dargestellt ist, kann mittels einer auf der Innenseite des Schrankgehäuse angebrachten Mutter festgehalten werden, oder aber die Kopfschraube befindet sich mit ihrem Kopfbereich innerhalb des Schrankgehäuses und ist in eine im zweiten Bock 16 angeordnete Gewindebohrung eingeschraubt, hier nicht dargestellt.

Der zweite Bock 24 besitzt zum Umschließen der senkrechten Türblattausklinkung 28, siehe Fig. 3, eine Nut 46, und zum Abdecken der waagerechten Türblattausklinkungskanten 28 nach außen hin jeweils eine überstehende Kante 50. Schließlich wird die Ausklinkungskante 44 von einem überstehenden Bereich 42 des zweiten Bockes 24, siehe z. B. Fig. 9, abgedeckt, so daß dieser Bock 24 die Ausklinkung 18 vollständig nach außen hin abschließt.

Der am Rahmen oder Schrankgehäuse 14 befestigte erste Bock 16 umgreift die Türblattabkantung, siehe Fig. 1, um eine in einem Abstand M vor der Türblattebene und in einem Abstand N neben und innerhalb der Seitenflächenebene 40 liegende Scharnierachse 38 zu bilden, wobei diese Scharnierachse beispielsweise durch einen mit Presspassung 48 in die eine der beiden Bohrungen 36 der Schenkel 32 oder 34 eingepreßten Stift 52 gebildet wird.

Es ist zweckmäßig, die beiden Maße M und N annähernd gleich groß zu gestalten, und dies ermöglicht u. U., das Türblatt 12 um 270° zu öffnen, also die Fläche 78 des Türblattes 12 bis an die Fläche 40 des Schaltschrankes 14 anzuschlagen.

Ermöglicht wird dies, wenn der die Ausklinkung 18 durchsetzende Teil des zweiten Scharnierbocks 24 Abmessungen B (siehe Fig. 10) aufweist, die kleiner sind, als die Abmessungen des daran anschließenden, an der Türblattaußenfläche anliegenden Teils, das die Erstreckung A besitzt, siehe wiederum Fig. 10. Dabei ist diese Erstreckung A wiederum gleich oder geringfügig kleiner als das Maß a, also der Abstand zwischen den beiden Schenkeln 32, 34 des ersten Bockes 16, siehe Fig. 4, so daß der zweite Bock innerhalb des ersten Bockes um die Achse 36 unbehindert verschwenkt werden kann.

Um den eingangs geschilderten Vorschriften Rechnung zu tragen, hält gemäß Fig. 1 das Scharnier 10 das Türblatt mit seiner Kante 54 im geschlossenen Zustand der Tür so nahe an der Abkantungsfläche 56, an dem der Scharnierbock 16 festgeschraubt ist, so daß sich ein Spalt S ergibt, der gleich oder kleiner als der maximal zulässige Spaltabstand ist, beispielsweise kleiner als 1 mm beträgt. Dieser Spalt ist normalerweise nicht ausreichend, um auch noch den Schenkel 58 mit der für die Schraube 13 vorgesehenen Bohrung des ersten Bockes 16 durch diesen Spalt hindurchzuführen, da die Stärke dieses Schenkels 58 aus Festigkeitsgründen größer als der Spalt S (Fig. 1) sein wird. Aus diesem Grunde ist im Bereich des Scharniers 10 eine vom Rand 54 (Fig. 3) des Türblattes 12 nach innen vorspringende weitere Ausklinkung oder Einsenkung 60 vorgesehen, durch die der Schenkel 58 mit seiner Breite b hindurchreicht, wobei die axiale Erstreckung B des Einschnittes 60 gleich oder geringfügig größer als die Erstreckung des Schenkels 58 und die Tiefe T des Einschnitts 60 so gewählt ist, daß der Schenkel 58 derart hindurchgeführt werden kann, daß er mit seiner Randfläche 62 (Fig. 5) über die Kante 54 (Fig. 1) des Türblattes 12 bei montiertem Scharnier nicht oder nur geringfügig übersteht und so eine freie Bewegung der Türblattkante entlang der Fläche 56 ermöglicht, siehe auch die gestrichelte Linie 64, und dabei den Spalt S in seiner gewünschten kleinen Größe verwirklicht. Die Breite B der Türausklinkung 60, die wiederum angepaßt ist an die Breite b des Schenkels 58 (Fig. 4) des Scharnierbockes 16, ist nun wiederum kleiner als der an der Türblattabkantungsaußenfläche 66 liegende Teil 68 dieses ersten Scharnierbocks 16, siehe Fig. 4 und 6, siehe die Bezeichnung c.

Auf diese Weise verschließt der Randbereich 68 des Scharnierteils 16 den Spalt, der sich an der Kante 70 zwischen dieser Kante 70 und der entsprechenden Endfläche 72 (bzw. den entsprechenden Flächen 170, 172) bildet. Aufgrund von Fertigungstoleranzen ist es nämlich sehr schwierig, die Entfernungen zwischen diesen Flächen 70, 72 bzw. 170, 172 jeweils ausreichend klein zu machen, um den entsprechenden Vorschriften genüge zu tun, zumal diese beiden Abstände wechselseitig voneinander abhängig sind, d. h. wenn der eine Abstand kleiner wird, wird der andere Abstand größer.

Damit ist erreicht, daß an keiner Stelle des Schrankes, insbesondere auch nicht im Bereich der Scharniere, ein Spalt verbleibt, dessen Spaltbreite größer ist als ein gewünschtes Maß, beispielsweise größer ist als 1 mm.

In Fig. 11 ist eine Ausführungsform des Scharniers zu erkennen, bei den der am Türblatt 212 befestigte zweite Bock 224 nicht mit einem Klemmstift, sondern mit Hilfe eines Schraubbolzens 96 befestigt ist. Diese Schraube ist in einer Sackgewindebohrung 88 des Bockes 224 einschraubbar, siehe die Fig. 16 und 17, wobei die Fig. 16 eine Ansicht von oben und die Fig. 17 eine Seitenansicht auf diesen Bock wiedergibt. Wie die Fig. 17 erkennen läßt, besteht der am Türblatt befestigte Bock aus zwei spiegelbildlich geformten Teilen, wobei der eine Teil in der Fig. 17 mit durchgezogener Linie und der andere Teil in gestrichelten Linien dargestellt ist. Da jeder Teil seine eigene Bohrung 88 hat, mit der jeder Teil am Türblatt festgelegt wird, sind die beiden Bestandteile im fest montierten Zustand zueinander ausgerichtet und bilden dabei die Enden eines Lagerstiftes 248 (siehe Fig. 12) aufnehmende Lagerbohrungsbereiche 236. Ist zumindest eine dieser Bohrungen 236 nicht als Sackbohrung ausgeführt, wie in Fig. 17 dargestellt, sondern als Durchgangsbohrung, siehe die Bezugszahl 237, läßt sich im fertig montierten Zustand gemäß Fig. 17 noch ein Lagerstift (38) in den Scharnierbock 224 einführen. Ist dies nicht der Fall, sondern haben beide Teile Sackbohrungen, muß der Lagerstift eingeführt werden, bevor die beiden identischen Bauteile aufeinanderzubewegt und in der gemäß Fig. 17 dargestellten Form vereinigt werden.

Beim Montieren des Lagerstiftes 38 ist auch der erste Lagerbock 216 mit seinem Lagerauge 90 auf den Lagerstift 38 aufzustecken, so daß anschließend dann dieses Lagerauge 90 von den beiden Schenkeln 92, 94 des Bockes 224 umschlossen wird. Durch den Lagerstift 38, der sowohl durch den Bock 216, wie auch durch die Lageraugen der Bockteile 111, 113 des Bockes 224 hindurchreicht, werden die beiden Bockteile des Bockes 224 zueinander ausgerichtet. Eine weitere Stabilisierung der beiden Bockteile zueinander erfolgt durch eine Verstiftung, welche durch einen in zwei Sacklöcher 97 einsetzbaren Stift gebildet wird, siehe die Fig. 16 und 17.

Der Bock 216 ist am Türrahmen 214 mit Hilfe von zwei Schraubbolzen 99 befestigt, die mit ihrem Sechskantkopf in entsprechende Einsenkungen 98 des Lagerbockes 216 derart eingesetzt werden können, daß der Kopf drehgesichert ist und der Schaft durch die Bohrung 100 und eine entsprechende Bohrung im Türblatt 214 hindurchgesteckt werden kann, woraufhin dann eine hier nicht dargestellte Mutter aufgesetzt und in der in Fig. 11 dargestellten Lage festgelegt wird.

Um ausreichend Platz für die Kopfeinsenkung 98 (Fig.15) zu schaffen, verdickt sich der diese Einsenkung umfassende Schenkel 101 gemäß einem um die Achse der Lagerbohrung 90 verlaufenden Kreisbogen 103, wie die Fig. 14 erkennen läßt. Diese Art der ansteigenden Verdickung ergibt entsprechenden Raum für das Ausschwenken der Kante 254 der Ausklinkung 260. Ähnlich wie bei Fig. 6 hat auch bei Fig. 15 der Bock 216 Abdeckkanten 268, die zwischen der Endfläche 272 des Schenkels 101 und der Unterkante 170 des Einschnitts 260 sich bilden mag.

Statt die Schraubbolzen 96 durch passende Rundlöcher 103, 105 im Türblatt 212 zu stecken und dann in die entsprechende Gewindebohrung 88 des Scharnierbockes 224 einzuschrauben, läßt sich aufgrund der Zweiteiligkeit des in Fig. 16 und 17 dargestellten Bockes 224 auch eine Ausführungsform verwirklichen, bei der die Montage schneller geht. Zu diesem Zweck sind die Rundbohrungen 103, 105 zu Langlöchern mit schlüssellochartigen Durchbrüchen 107, 109 erweitert, wobei der größere Bereich des schlüssellochartigen Durchbruches 107 bzw. 109 einen solchen Durchmesser hat, daß der Kopf der Schraube 96 hindurchpaßt. Demgegenüber ist der engere Teil dieses schlüssellochartigen Durchbruches 107 bzw. 109 mit einer Breite ausgestattet, die ein Hindurchtreten des Schaftes des Bolzens 96 erlaubt. Die Montage kann dann in der Weise erfolgen, daß zunächst der Bock 216 am Türrahmen 214 mit zwei Schrauben 99 befestigt wird, anschließend der eine, die Tür durchsetzende obere Bockteil 111 mit bereits eingesetztem weitgehend eingeschraubtem Schraubbolzen 96 durch die größere der Öffnungen des Durchbruches 107 hindurchgesteckt und der Bolzen 96 in den Bereich 103 nach unten geschoben wird, woraufhin eine provisorische Fixierung erfolgen kann, indem der Schraubbolzen 96 festgezogen wird. Nunmehr kann ein Lagerstift 38 in die Bohrung 236 des Bauteils 111 eingesteckt werden, auch ein Fixierungsstift in die Bohrung 97 gemäß Fig. 17, woraufhin das Türblatt 212 mit dem Lagerstift 38 durch das Lagerauge 90 des anderen Bockes 224, das bereits am Schrankgehäuse befestigt ist, hindurchgeschoben werden kann, woraufhin sich die Tür bereits vollständig trägt. Jetzt kann das zweite Teil 113 mit eingeschraubtem, aber noch lockerem Schraubbolzen 96 ergriffen, der Kopf dieses Bolzen 96 durch die Durchbruchöffnung 109 des Türblatts 212 hindurchgeschoben und anschließend der Lagerbockteil 113 soweit nach oben geschoben werden, daß zum einen das andere Ende des Lagerstiftes 38 in die zugehörige Sackbohrung 236, ein vorhandener Stift in dieser Bohrung 97 und der Schaft des Bolzens 96 in den schmalen Teil des Durchbruches 105, eingeschoben wird. Jetzt kann durch Anziehen dieses Bolzens 96 auch dieser zweite Lagerbolzenteil 113 am Türblatt fixiert werden.

Auch hier tritt wieder das Problem auf, daß der Durchbruch 107 bzw. 109 nach außen hin nicht sichtbar werden darf, um ein Einstecken von Drähten oder dgl. zu verhindern und damit den gesetzlichen Bestimmungen genüge zu leisten. Aus diesem Grund sollten bestimmte Maße eingehalten werden, die die Breite C1 des zweiteiligen Bockes 224 betreffen, da es diese Breite ist, die auch die Abdeckung der Durchbrüche 107, 109 sicherstellt. So darf die Länge des Lagerstiftes 38, in Fig. 12 mit ax bezeichnet, nicht größer sein als der Mittenabstand der von den Durchbrüchen 107, 109 gebildeten Langlöcher, und zwar bezogen auf die Achse des Bolzens 96, wenn dieser am äußersten Ende des größeren Durchbruchbereiches der schlüssellochartigen Durchbrüche anliegt. Ist die Länge des Lagerstiftes 38 größer, läßt sich die vereinfachte Montage nicht mehr durchführen. Ist die Länge kleiner, verringert sich die Festigkeit des Scharniers in ungewünschter Weise.

Damit andererseits die Durchbrüche 107, 109 unsichtbar bleiben, muß außerdem der Abstand zwischen Bohrungsmittelpunkt der Bohrung 88 (Fig. 17) und der zugehörigen Außenfläche des Bockteils 111 (bzw. 113), bezeichnet mit C2, größer sein als das Maß d, das ist die Länge zwischen der einen Endkante des Durchbruches 107 oder 109 und dem Mittelpunkt der Bohrung 88 oder der Achse des Bolzens 96, wenn dieser in diesem Durchbruch 107 oder 109 am anderen Ende dieses entsprechenden Durchbruches anliegt.

Diese Schnellmontage hat noch den weiteren Vorteil, daß keine verlierbaren, losen Schrauben bei den Montagearbeiten sich ergeben.

## Patentansprüche

1. Scharnier, geeignet für ein auf einem Blechschrank, insbesondere Schaltschrank aufliegendes, eine Abkantung (22) aufweisendes Türblatt (212), bestehend aus einem ersten, am Schrankgehäuse oder -rahmen (214) mittels Schraubbolzen (96) befestigten ersten Bock (216) und einem am Türblatt (212) befestigten zweiten Bock (224),
wobei ein Lagerstift (38), der in in den Böcken (216, 224) vorgesehenen Bohrungen (90, 236) angeordnet ist, die Böcke (216, 224) zueinander stabilisiert,
wobei das Türblatt (212) im Bereich der Abkantung (22) in der Höhe des Scharniers (210) eine Ausklinkung (260) besitzt, welche von dem am Schrankgehäuse oder -rahmen (214) befestigten ersten Bock (216) durchsetzt wird,
wobei der am Schrankgestell oder -rahmen (214) befestigte erste Bock (216) im geschlossenen Zustand der Tür die Türblattabkantung umgreift,
wobei der die Ausklinkung (260) des Türblatts (212) durchsetzende Teil des am Schrankgehäuse oder -rahmen (214) befestigten ersten Bockes (216) eine kleinere axiale Erstreckung (b1) besitzt, als der daran anschließende, an der Türblattaußenfläche anliegende Teil (c1),
wobei der am Türblatt (212) befestigte zweite Bock (224) am Türblatt (212) angeschraubt ist,
wobei der am Türblatt (212) befestigte zweite Bock (224) U-förmig ausgebildet ist und die Lagerauge (90) des am Schrankgestell oder -rahmen (214) befestigten ersten Bockes (216) U-förmig umgreift,
**dadurch gekennzeichnet, daß**
der am Türblatt (212) befestigte zweite Bock (224) aus zwei spiegelsymmetrischen Teilen (111, 113) besteht,
und daß die beiden Teile (111, 113) jeweils eine weitere Bohrung (97) zur Aufnahme eines Fixierungsstiftes aufweisen, der die beiden Teile zueinander ausrichtet.

2. Scharnier nach Anspruch 1, **dadurch gekennzeichnet**, daß zur Festlegung des am Türblatt (212) festzulegenden Bockes (224) das Türblatt zwei schlüssellochartige Durchbrüche (107, 109) aufweist, die mit ihren verengten Bereichen (103, 105) aufeinander zugerichtet sind, welche zu Befestigungsschrauben fluchten, die in Gewindebohrungen (88) des Bockes (224) einschraubbar sind.

3. Scharnier nach Anspruch 2, **dadurch gekennzeichnet,** daß der Mittenabstand der voneinander weggerichteten Bereiche der schlüssellochartigen Durchbrüche (107, 109) voneinander einen Abstand (as) aufweisen, der annähernd gleich oder geringfügig größer ist als die Länge (ax) des Axialbolzens (248).

4. Scharnier nach Anspruch 3, **dadurch gekennzeichnet,** daß die Länge der Langlöcher (107, 109) abzüglich des Halbmessers des Befestigungsbolzens (96) kleiner ist als die Breite des Schenkels (92, 94) des Bockes (224) zuzüglich des Halbmessers des Befestigungsbolzens (96).

## Claims

1. Hinge, suitable for a door-leaf (212) having a bevelled edge and bearing on a sheet-metal cabinet, in particular a control cabinet, said hinge consisting of an initial support (216) secured to the cabinet enclosure or frame (214) by threaded bolts (96) and a second support (224) secured to the door-leaf (212),
wherein a bearing pin (38), which is located in bores (90, 236) in the supports (216, 224), stabilises the supports (216, 224) relative to each other,
the door-leaf (212) possessing a recess (260) in the region of the bevel (22) at the level of the hinge (210), which recess is breached by the first support (216) fixed to the cabinet enclosure or frame (214),
the first support (216) fixed to the cabinet frame (214) gripping the door bevel when the door is in the closed state,
the part of the first support (216) fixed to the cabinet enclosure or frame (214) breaching the recess (260) of the door leaf (212) possessing a smaller axial extension (bl) than the part (cl) adjacent to it which rests on the external surface of the door-leaf,
the second support (224) fixed to the door-leaf (212) being bolted to the door-leaf (212),
the second support (224) fixed to the door-leaf (212) being U-shaped and gripping, in a U-shape, the bearing eye (90) of the first support (216) fixed to the cabinet frame (214),
characterised in that
the second support (224) fixed to the door-leaf (212) comprises two mirror-image parts (111, 113),
and that both parts (111, 113) have each another bore (97) for accepting a securing pin which aligns both parts relative to each other.

2. Hinge as claimed in Claim 1, characterised in that, in order to secure the support (224) to be held to the door leaf (212), the door-leaf has two keyhole-like openings (107, 109), which with their narrower parts (103, 105) are facing each other, which are aligned to securing screws which can be screwed into threaded bores (88) in the support (224).

3. Hinge as claimed in Claim 2, characterised in that the distance between centres of the areas of the keyhole-like openings (107, 109) facing away from each other have a distance from each other which is approximately the same or slightly greater than the length of the axial pin (248).

4. Hinge as claimed in Claim 3, characterised in that the length of the elongated holes (107, 109) less the radius of the securing bolt (96) is smaller than the width of the leg (92, 94) of the support (224) plus the radius of the securing pin (96).

## Revendications

1. Charnière, pour un battant de porte (212) présentant un bord plié (22) et placé sur une armoire en tôle, en particulier une armoire de distribution, constituée par un premier support (216) fixé sur le bâti ou le cadre (214) de l'armoire à l'aide de boulons filetés (96) et par un deuxième support (224) fixé sur le battant de porte (212), une cheville de support (38), qui est disposée dans les trous (90, 236) prévus dans les supports (216, 224), stabilisant les supports (216, 224) l'un par rapport à l'autre,
le battant de porte (212) présentant une encoche (260) au niveau du bord plié (22), de la hauteur de la charnière (210), ladite encoche étant traversée par le premier support (216) fixé sur le bâti ou de cadre (214) de l'armoire,
le premier support (216) fixé sur le bâti ou le cadre (214) de l'armoire entourant le bord plié du battant de porte lorsque la porte est fermée,
la partie du premier support (216), fixé sur le bâti ou le cadre (214) de l'armoire, qui traverse l'encoche (260) du battant de porte (212) présentant une étendue axiale (b1) plus petite que la partie (c1) consécutive, placée contre la surface extérieure du battant de porte,
le deuxième support (224) fixé sur le battant de porte (212) étant vissé sur le battant de porte (212),
le deuxième support (224) fixé sur le battant de porte (212) ayant une forme de U et entourant en forme de U l'oeil (90) du premier support (216) fixé sur le bâti ou cadre (214) d'armoire,
caractérisée en ce que le deuxième support (224) fixé sur le battant de porte (212) est constitué par deux parties (111, 113) symétriques par rapport à un miroir,
et en ce que les deux parties (111, 113) présentent chacune un autre trou (97) destiné à recevoir une cheville de fixation qui aligne les deux parties l'une par rapport à l'autre.

2. Charnière selon la revendication 1, caractérisée en ce que, pour la fixation du support (224) à fixer sur le battant de porte (212), le battant de porte présente deux ouvertures (107, 109) en forme de trou de serrure, qui sont orientées l'une vers l'autre avec leurs parties étroites (103, 105) et qui s'alignent sur des vis de fixation qui peuvent être vissées dans les trous taraudés (88) du support (224).

3. Charnière selon la revendication 2, caractérisée en ce que la distance de centre à centre des zones qui s'écartent l'une de l'autre des ouvertures (107, 109) en forme de trou de serrure présentent une distance l'une de l'autre qui est environ égale ou légèrement supérieure à la longueur du boulon axial (248).

4. Charnière selon la revendication 3, caractérisée en ce que la longueur des trous longitudinaux (107, 109) moins le rayon des boulons de fixation (109) est inférieure à la largeur de la branche (92, 94) du support (224) plus le rayon du boulon de fixation (96).
